# EUROPÄISCHE PATENTANMELDUNG

(11) **EP 1 908 895 A1**
(43) Veröffentlichungstag der Anmeldung: **09.04.2008**
(21) Anmeldenummer: 07019510.2
(22) Anmeldetag: 05.10.2007
(51) Int. Cl.: E04H 5/10

(54) **Anschlussausbildung von Bodenbelags- und Wandelementen**

(30) Priorität: 06.10.2006 DE 202006015400 U
(71) Anmelder: Viessmann Kältetechnik AG, 95030 Hof (DE)
(72) Erfinder: Barthold, Stefan, 95176 Konradsreuth (DE)
(74) Vertreter: Wolf, Günter

(57) **Zusammenfassung**

Die Erfindung betrifft dieAnschlussausbildung von Bodenbelags- und Wandelementen zur Erstellung von Raumzellen, insbesondere Reinraumzellen, wobei die auf einem Zellenboden (ZB) angeordneten Bodenbelagselemente (1) im Anschlussbereich (AB) zu den Wandelementen (2) mit einen vertikal aufgekröpften Rand (3) versehen sind und die Wandelemente (2) in diesem Bereich (AB) eine Rückversetzung (4) in Bezug auf die vertikale Erstreckungsebene (E) der Wandelemente (2) aufweisen.

Nach der Erfindung ist vorgesehen, dass der vertikal aufgekröpfte Rand (3) des/der Bodenbelagselemente (1) mit einem horizontal orientierten Abkröpfrand (6) versehen ist und die Wandelemente (2) mit einer mit Dichtungsmittel verfüllbaren Horizontalnut (5) für den Eingriff des Abkröpfrandes (6) bei flächenbündiger Erstreckung vom aufgekröpften Rand (3) und der raumseitigen Innenflächen (2') der Wandelemente (2) versehen sind.

## Beschreibung

Die Erfindung betrifft die Anschlussausbildung von Bodenbelags- und Wandelementen zur Erstellung von Raumzellen, insbesondere von Reinraumzellen, gemäß Oberbegriff des unabhängigen Patentanspruches 1.

Aus vorgefertigten Wand-, Decken- und Bodenelementen zusammenfügbare Raumzellen sind hinlänglich bekannt und in Benutzung, so dass es dazu an sich keines druckschriftlichen Nachweises bedarf. Verwiesen sei aber hierzu bspw. auf DE 94 16 000 U1, DE 43 14 422 und DE 203 07 914. Beim Gegenstand der letztgenannten DE 203 07 914, auf den der Oberbegriff des Patentanspruches 1 Bezug nimmt, handelt es sich zwar um eine spezielle Gestaltung eines so genannten Vakuumbodens, der aber auch mit beizustellenden Wandelementen zu Raumzellen zusammenfügbar ist. Die Wandelemente bestehen dabei, was grundsätzlich nicht zwingend ist, aus zwei dünnen Decklagen (in der Regel aus Blech), zwischen denen sich eine entsprechend starke Wärmedämmlage befindet (in der Regel aus PU-Schaum). Hierbei ist, was die Anschlussausbildung das Bodenbelages an die beigesetzten Wandelemente betrifft, die raumseitige Decklage der Wandelemente bis Höhe Oberkante des vertikal aufgekröpften Randes des Bodenbelages etwas zurückversetzt, um dafür zu sorgen, das etwa von oben her ablaufendes Schwitzwasser nicht in den unvermeidbaren Spalt zwischen aufgekröpften Rand des Bodenbelages und der Wandelemente gelangen kann. Vorgesehen ist dabei auch, das Decklagenblech so zu gestalten, dass dieses den oberen Rand des aufgekröpften Bodenbelagsbleches übergreift. Für so genannte Reinraumzellen besteht die Forderung, innenmraumseitig dafür zu sorgen, sämtliche Raumbegrenzungswände frei von irgendwelchen Vorsprüngen, Eckzwickeln oder Abdeckbeschlägern zu halten, an, in oder auf denen sich Staub, Schmutz oder sonstige Niederschläge ansammeln könnten. Diese Forderung ist bei den zum Stand der Technik gehörenden Ansschlussausbildungen nach den oben genannten Druckschriften nicht erfüllt.

Der Erfindung liegt, ausgehend von Anschlussausbildungen der eingangs genannten Art, somit die Aufgabe zu Grunde, diese dahingend zu verbessern, dass den Reinraumbedingungen auch im Anschlussbereich zwischen Bodenbelag und Wandelementen genügt ist, d.h., es soll ein flächenbündiger und gleichermaßen gut und problemlos abdichtbarer Übergang zwischen aufgekröpftem Rand des Bodebelages und den raumseitigen Decklagen der an- oder aufgesetzten Wandelemente gewährleistet sein.

Diese Aufgabe ist mit einer Anschlußausbildung der eingangs genannten Art nach der Erfindung durch die im Kennzeichen des unabhängigen Patentanspruches 1 angeführten Merkmale gelöst. Vorteilhafte Weiterbildungen und spezielle Wandelementenausbildungen berücksichtigende Weiterbildungen ergeben sich nach den abhängigen Patentansprüchen.

Für diese erfindungsgemäße Lösung ist also wesentlich, und zwar zunächst erst einmal unabhängig davon, ob es sich um Wandelemente in vorerwähnter und bekannter Sandwichbauweise handelt oder nicht, einerseits an den Wandelementen eine in entsprechender Höhe horizontal erstreckte Nut vorzusehen, und andererseits ist am vertikal aufgekröpften Rand des Bodenbelages eine gegen die vertikale Wandebene gerichtete weitere Randabkröpfung vorzusehen, die in die mit Dichtungsmittel verfüllbare Nut eingreift.

Die zu fordernde Flächenbündigkeit kann dabei, abgesehen von einer Flächenausrichtbarkeit der beteiligten Elemente, vorteilhaft zwecks Vermeidung der Flächenausrichtbarkeit auf zwei Arten wie folgt erreicht werden: Die Breite des horizontalen Abkröpfrandes und die Tiefe sind zueinander so abgestimmt bemessen, dass sich bei Anschlag des in den Nut eingreifenden Abkröpfrandes am Nutboden Flächenbündigkeit ergibt, oder die Rückversetzung unterhalb der Nut ist so bemessen, dass sich bei Flächenanschlag des vertikal aufgekröpften Bodenbelagsrandes an der rückversetzten Fläche des Wandelementes die Flächenbündigkeit ergibt, was im übrigen bevorzugt und noch näher erläutert wird.

Die erfindungsgemäße Anschlussausbildung und vorteilhafte Ausführungsformen- und Weiterbildungen werden anhand der zeichnerischen Darstellung von Ausführungsbeispielen nachfolgend näher erläutert.

Es zeigt schematisch
- Figur 1: einen Schnitt durch eine Ausführungsform der Anschlussausbildung;
- Figur 2: einen Schnitt gemäß Fig.1 beim Aufsetzen des Wandelementes auf das Bodenelement;
- Figur 3: einen Schnitt durch eine andere Ausführungsform der Anschlussausbildung;
- Figur 4: einen Schnitt durch eine besondere Ausführungsform der Nutausbildung und
- Figur 5: vergrößert einen Schnitt durch die abgedichtete Horizontalnut.

Bei der Anschlussausbildung von Bodenbelags-und Wandelementen sind nach wie vor die auf einem Zellenboden ZB angeordneten Bodenbelagselemente 1 im Anschlussbereich AB zu den Wandelementen 2 mit einem vertikal aufgekröpften Rand 3 versehen, und die Wandelemente 2 weisen im Anschlussbereich AB eine Rückversetzung 4 in Bezug auf die vertikale Erstreckungsebene E der Wandelemente 2 auf. Was dabei das Bodenbelagselement 1 betrifft, so ist unter Verweis auf Figur 1 dessen vertikal aufgekröpfter Rand 3 in bekannter Weise nicht rechtwinklig, sondern, wie dargestellt und bevorzugt, gebogen aufgekröpft, um schwierig sauber zu haltende Eckzwickel am Zellenboden zu vermeiden.

Für eine solche Anschlussausbildung ist nun wesentlich, dass der vertikal aufgekröpfte Rand 3 des/der Bodenbelagselemente 1 mit einem kleinen, horizontal orientierten Abkröpfrand 6 versehen ist und die Wandelemente 2 mit einer mit Dichtungsmittel verfüllbaren Horizontalnut 5 für den Eingriff des Abkröpfrandes 6 bei flächenbündiger Erstreckung vom aufgekröpften Rand 3 und der raumseitigen Innenflächen 2' der Wandelemente 2 versehen sind.

Um Ausrichtarbeit beim Ansetzen der Wandelemente 2 entbehrlich zu machen, sind für die flächenbündige Ausrichtung der raumseitigen Innenflächen 2' der Wandelemente 2 und der vertikalen Ränder 3 des Bodenelementes 1 die Tiefe T der Nut und die Breite B der Abkröpfränder 6 des Bodenbelages 1 so aufeinander abgestimmt bemessen, dass sich beim Anschlag des Abkröpfrandes 6 des Bodenbelages 1 am Nutboden die Innenfläche 2' und der aufgekröpfte Rand 3 in der Ebene E erstrecken (siehe Figur 1).

Diesbezüglich möglich ist aber auch, dass die Rückversetzung 4 von der Horizontalnut 5 im Wandelement 2 ausgeht und die Tiefe T' der Rückversetzung der Stärke S des aufgekröpften Randes 3 des/der Bodenelemente 1 entspricht. Hierbei greift der Abkröpfrand 6 zwar auch in die Horizontalnut 5 ein, kommt dabei aber nicht zum Anschlag am Nutboden, d.h., der aufgekröpfte Rand 3 des Bodenbelages 1 kommt direkt zur Flächenanlage am Wandelement unterhalb der Horizontalnut 5. Diese Ausführungsform wird bevorzugt.

Was die Ausbildung der Horizontalnut 5 betrifft, so könnte diese zusammen mit der Rückversetzung 4 zwar in den entsprechend bemessenen Zuschnitt der inneren Deckbleche 20 direkt eingeprägt werden, unter Verweis auf Figur 4 wird aber die Horizontalnut 5 bevorzugt aus verkröpften, verschränkten und miteinander verbundenen Rändern 23 von das entsprechende innere Deckblech 20 bildenden Blechzuschnitten 24,25 gebildet.

Bei einer Anschlussausbildung, bei der der Zuordnungsbereich ZOB zwischen Wandelementen 2 und Zellenboden ZB gemäß Figur 1 Nut- und Federausformungen 7,8 der Dämmlagen 10 mit angeschrägten Flanken 9 der aufweist, differieren die Breiten B',B" der Nut- 7 und der Federausformungen 8 um ein Maß, das geringfügig größer ist als die Breite B des Abkröpfrandes 6 der Bodenbelagselemente 1.

In diesem Falle können nämlich die Wandelemente 2 nicht einfach senkrecht auf den Zellenboden ZB aufgesetzt werden, weil dem der horizontal abgekröpfte Rand 6 im Wege stünde. Wie in Figur 2 schematisch verdeutlicht, können die Wandelemente 2 zunächst etwas seitlich versetzt senkrecht in die Nut 7 des Zellenbodens ZB eingesetzt und in Pfeilrichtung P verschoben und damit an den aufgekröpften Rand 3 bzw. an den horizontalen Abkröpfungsrand 6 herangeschoben und damit in die Ebene E gestellt werden.
Aus Abdichtungsgründen wird dabei in der im Zellenboden ZB angeordneten Nutausformung 7 auf der zum Bodenbelag 1 fernen Seite ein elastischer Dichtungsstreifen 11 eingelegt, der in Figur 1 mit angedeutet ist.

Nach flächenbündiger Zuordnung der Wandelemente 2 zum Bodenbelag 1 wird in die Horizontalnut 5 über dem Abkröpfrand 6 ein geeignetes elastischen Element 26 bis zum Nutboden eingelegt bzw. eingeschoben und vor diesem ein mit der Ebene E flächenbünddig abschließendes, aushärtbares Dichtungsmittel 27 (punktiert dargestellt) eingebracht und flächenbündig abgestrichen, wie dies in Fig.5 vergrößert dargestellt ist.

### Bezugszeichenliste

- 1: Bodenbelagselemente
- 2: Wandelemente
- 2': raumseitige Innenfläche
- 3: aufgekröpfter Rand
- 4: Rückversetzung
- 5: Horizontalnut
- 6: Abkröpfrand
- 7: Nutausformung
- 8: Federausformung
- 9: angeschrägte Flanken
- 10: Dämmlage
- 11: Dichtungsstreifen

- 20: inneres Deckblech
- 21: äußeres Deckblech
- 23: Ränder
- 24: Blechzuschnitt
- 25: Blechzuschnitt
- 26: elastisches Element
- 27: Dichtungsmittel

- AB: Anschlussbereich
- ZB: Zellenboden
- ZOB: Zuordnungsbereich
- E: Erstreckungsebene
- T: Tiefe
- B: Breite Abkröpfrand
- B',B": Breite der Nut- und Federausformungen
- S: Stärke

## Patentansprüche

1. Anschlussausbildung von Bodenbelags-und Wandelementen zur Erstellung von Raumzellen, insbesondere Reinraumzellen, wobei die auf einem Zellenboden (ZB) angeordneten Bodenbelagselement (1) im Anschlußbereich (AB) zu den Wandelementen (2) mit einen vertikal aufgekröpften Rand (3) versehen sind und die Wandelemente (2) in diesem Bereich (AB) eine Rückversetzung (4) in Bezug auf die vertikale Erstreckungsebene (E) der Wandelemente (2) aufweisen,
**dadurch gekennzeichnet,**
**dass** der vertikal aufgekröpfte Rand (3) des/der Bodenbelagselemente (1) mit einem horizontal orientierten Abkröpfrand (6) versehen ist und die Wandelemente (2) mit einer mit Dichtungsmittel verfüllbaren Horizontalnut (5) für den Eingriff des Abkröpfrandes (6) bei flächenbündiger Erstreckung vom aufgekröpften Rand (3) und der raumseitigen Innenflächen (2') der Wandelemente (2) versehen sind.

2. Anschlussausbildung nach Anspruch 1,
**dadurch gekennzeichnet,**
**dass** für die flächenbündige Ausrichtung der raumseitigen Innenflächen (2') und der vertikalen Ränder (3) die Tiefe (T) der Horizontalnut (5) und die Breite (B) der Abkröpfränder (6) des Bodenbelages (1) aufeinander abgestimmt bemessen sind.

3. Anschlussausbildung nach Abnspruch 1,
**dadurch gekennzeichnet,**
**dass** die Rückversetzung (4) von der Horizontalnut (5) im Wandelement (2) ausgeht und die Tiefe (T) der Rückversetzung der Stärke (S) des aufgekröpften Randes (3) des/der Bodenbelagselemnte (1) entspricht.

4. Anschlussausbildung nach Anspruch 1, wobei der Zuordnungsbereich zwischen Wandelementen (2) und Zellenboden (ZB) Nut- und Federausformungen (7,8) mit angeschrägten Flanken (9) aufweist,
**dadurch gekennzeichnet,**
**dass** die Breiten (B',B") der Nut- (7) und der Federausformungen (8) um ein Maß differieren, das geringfügig größer bemessen ist als die Breite (B) des Abkröpfrandes (6) der Bodenbelagselemente (1).

5. Anschlussausbildung nach Anbspruch 4,
**dadurch gekennzeichnet,**
**dass** in der im Zellenboden (ZB) angordneten Nutausformung (7) auf der zum Bodenbelag fernen Seite ein elastischer Dichtungsstreifen (9) eingelegt ist.

6. Anschlussausbildung nach einem der Ansprüche 1 bis 5, wobei die Wandelemente (2) aus einer zwischen einem inneren und einem äußeren Deckblech (20,21) eingebundenen Dämmlage (10) gebildet sind,
**dadurch gekennzeichnet,**
**dass** die Horizontalnut (5) aus verkröpften, verschränkten und miteinander verbundenen Rändern (23) von das innere Deckblech (20) bildenden Blechzuschnitten (24,25) gebildet ist.

7. Anschlussausbildung nach einem der Ansprüche 1 bis 6,
**dadurch gekennzeichnet,**
**dass** in der Horizontalnut (5) nutbodenseitig ein elastisches Element (26) und vor diesem ein mit der Ebene (E) flächenbündig abschließendes, aushärtbares Dichtungsmittel (27) angeordnet ist.
